# EUROPÄISCHE PATENTSCHRIFT

(11) **EP 0 453 717 B1**
(45) Veröffentlichungstag und Bekanntmachung des Hinweises auf die Patenterteilung: **26.01.1994**
(21) Anmeldenummer: 91101819.0
(22) Anmeldetag: 09.02.1991
(51) Int. Cl.: B26B 21/22, B26B 21/54

(54) **Rasierapparatekopf, insbesondere Rasierklingeneinheit, eines Nassrasierapparates**
Shaving head, in particular the razor blade unit of a mechanical razor
Tête de rasage, particulièrement une unité de lames pour rasoir mécanique

(30) Priorität: 27.04.1990 DE 9004760 U
(43) Veröffentlichungstag der Anmeldung: 30.10.1991
(73) Patentinhaber: Wilkinson Sword Gesellschaft mit beschränkter Haftung, D-42659 Solingen (DE)
(72) Erfinder: Althaus, Wolfgang, W-5600 Wuppertal 12 (DE)
(74) Vertreter: Stenger, Watzke & Ring Patentanwälte

(56) Entgegenhaltungen:
- EP-A- 0 357 821
- DE-A- 1 909 989
- DE-U- 8 711 506
- GB-A- 2 171 630
- US-A- 4 875 287

## Beschreibung

Die Erfindung betrifft einen am vorderen Ende eines Handgriffs angeordneten Rasierapparatekopf, insbesondere Rasierklingeneinheit, eines Naßrasierapparates, bei dem in einem eine vordere Führungsleiste sowie eine hintere Abdeckkappe aufweisenden Kunststoffkörper eine Einfach- oder Doppelrasierklinge angeordnet ist, wobei im Bereich der die Andrückfläche auf die Haut definierenden Oberseite des Rasierapparatekopfes über die Schneidkante(n) der Rasierklinge(n) parallel zur Rasierrichtung und mit Abstand zueinander Abschnitte eines Drahtes verlaufen, wobei der Kunststoffkörper sowohl im Bereich der durch die vordere Führungsleiste definierten Vorderseite als auch im Bereich der durch die hintere Abdeckkappe. definierten Rückseite über die Länge verteilt Führungselemente für den Draht aufweist.

Naßrasierapparate sind in verschiedenen Ausführungsformen bekannt. So ist jeweils am vorderen Ende eines Handgriffes ein Rasierapparatekopf angeordnet, der die Einfach- oder Doppelrasierklinge trägt. Dabei kann der vordere Rasierapparatekopf einstückig mit dem Handgriff in Form eines Kunststofformteils ausgebildet sein. Sofern der Rasierapparatekopf separat vom Handgriff ausgebildet ist und mittels eines entsprechenden Mechanismus auswechselbar an diesem befestigt werden kann, spricht man von einer sogenannten Rasierklingeneinheit, bei der in einem Kunststoffgehäuse eine Einfach- oder Doppelrasierklinge unlösbar eingebettet ist.

Ein Rasierapparatekopf in Form einer derartigen Rasierklingeneinheit der eingangs angegebenen Art ist aus der DE-U-87 11 506 bekannt. Dabei ist der Kunststoffkörper mit der darin eingebetteten Doppelrasierklinge mit einem Draht mit mehreren nebeneinanderliegenden Windungen umwickelt, wobei die einzelnen Windungen im Bereich der Andrückfläche der Rasierklingeneinheit an die Haut parallel zur Rasierrichtung und mit Abstand zueinander verlaufen, während sie im Bereich der Unterseite des Kunststoffkörpers schräg verlaufen. Diese Schutzdrahtumwicklung verbessert die Rasiereigenschaften beträchtlich. So verhindert der Draht die Bildung einer Hautfalte, so daß Hautverletzungen auch im nicht sichtbaren Bereich vermieden werden. Darüber hinaus reduziert der Draht den erforderlichen Rasierwiderstand, da er die Reibungskraft vermindert. Schließlich verhindert der Schutzdraht, daß sich der Benutzer bei unsachgemäßer Behandlung der Rasierklingeneinheit an den Rasierklingen versehentlich schneidet.

Allerdings verläuft der Draht durch die wendelförmige Umwicklung des Kunststoffkörpers auch im Bereich der Unterseite der Rasierklingeneinheit, nämlich dort, wo die Rasierklingeneinheit an dem Handgriff befestigt werden muß. Dabei stören sich jedoch die Drahtumwicklung sowie der Befestigungsmechanismus gegenseitig. Weiterhin besteht bei der Drahtumwicklung der bekannten Rasierklingeneinheit die Gefahr, daß sich der Draht seitlich verschiebt.

In der DE-A-19 09 989 ist ein Naßrasierapparat offenbart, bei dem in einem am vorderen Ende eines Handgriffs angeordneten Rasierapparatekopf eine Rasierklinge angeordnet ist. Diese ist in einer ersten Ausführungsform (Fig. 1 bis 5) mit einer wendelförmigen Drahtumwicklung versehen und auf diese Weise in den Rasierapparatekopf eingesetzt. In einer zweiten Ausführungsform (Fig. 6 und 7) ist der Draht schlaufenförmig über die Schneidkante der Rasierklinge geführt, wobei der Draht zunächst ausgehend von der Oberseite über die Schneidkante zur Unterseite geführt ist. Im Bereich der Hinterkante der Rasierklinge ist dann der Draht wieder nach vorne über die Schneidkante hin zur Oberseite der Rasierklinge geführt, von wo aus sich der Verlauf dann über die gesamte Breite der Rasierklinge wiederholt. Die Fixierung der Drahtschlaufen erfolgt mittels eines U-förmigen Klemmteiles, welches auf die rückseitige Kante der Rasierklinge unter Abdeckung der Drahtschlaufen aufgesteckt ist.

Ausgehend von einem Rasierapparatekopf der eingangs angegebenen Art liegt der Erfindung die **Aufgabe** zugrunde, einen Rasierapparatekopf, insbesondere eine Rasierklingeneinheit, mit einer verbesserten Drahtumwicklung zu schaffen.

Als technische **Lösung** wird mit der Erfindung vorgeschlagen, daß der Draht mittels der Führungselemente über die Oberseite des Rasierapparatekopfes verlaufend zickzackförmig zwischen der Vorderseite und der Rückseite vor und zurück geführt ist.

Ein nach dieser technischen Lehre ausgebildeter Rasierapparatekopf und dabei insbesondere eine nach dieser technischen Lehre ausgebildete Rasierklingeneinheit hat den Vorteil, daß die Unterseite des Kunststoffkörpers frei bleibt und damit der Handgriff ohne Probleme an der Unterseite des Rasierapparatekopfes befestigt werden kann. Insbesondere bei den Rasierklingeneinheiten können damit alle möglichen Befestigungssysteme realisiert werden. Darüber hinaus wird bei dem erfindungsgemäßen Schutzdrahtverlauf ein seitliches Verschieben dieses Drahtes verhindert. Unter der "zickzackförmigen Führung" des Drahtes ist dabei zu verstehen, daß die Drahtabschnitte im Wirkbereich parallel zur Rasierrichtung und insbesondere mit gleichem Abstand zueinander verlaufen. Außerhalb des Wirkungsbereiches der Drahtabschnitte im Bereich der Vorderseite und der Rückseite des Kunststoffkörpers erfolgt die Rückführung des Drahtes um 180°, um so die Hin- und Herführung zu schaffen.

In einer bevorzugten Ausführungsform der Führungselemente sind diese als Vorsprünge des Kunststoffkörpers ausgebildet, um die herum der Draht geführt ist. Diese Vorsprünge des Kunststoffkörpers sind dabei einstückig mit diesem auszubilden, so daß sich keine fertigungstechnischen Probleme ergeben. Der Draht ist dabei jeweils außen um die Vorsprünge herumgeführt.

Die Vorsprünge können beliebig ausgebildet sein. So ist es beispielsweise denkbar, als Rückführung für einen Drahtabschnitt beispielsweise zwei mit Abstand zueinander angeordnete Zapfen vorzusehen, deren Abstand im wesentlichen dem Abstand der zueinander parallelen Drahtabschnitte entspricht. In einer bevorzugten Ausführungsform weisen jedoch die Vorsprünge eine Breite auf, die im wesentlichen den Zwischenabständen zwischen den Vorsprüngen entspricht. Die Vorsprünge sind somit als parallel zur Schneidkante der Rasierklinge sich erstreckende Rampen oder Leisten ausgebildet, wobei unter "Breite der Vorsprünge" die Längenausdehnung der Vorsprünge parallel zur Schneidkante der Rasierklinge zu verstehen ist. Bei dieser Ausbildung der Vorsprünge sind diese bezüglich der Vorderseite und der Rückseite des Kunststoffkörpers zueinander versetzt, d.h. die Vorsprünge an der Vorderseite füllen die Lücken der Vorsprünge an der Rückseite aus und umgekehrt. Dadurch wird der parallele Verlauf der Drahtabschnitte im Wirkbereich gewährleistet.

Eine Weiterbildung schlägt vor, daß der Kunststoffkörper vorzugsweise im Bereich der Rückseite endseitig jeweils einen Befestigungsvorsprung zum Befestigen der beiden Drahtenden aufweist. Dies stellt eine technisch sehr einfache Möglichkeit zum Befestigen der Drahtenden am Kunststoffkörper dar.

In einer bevorzugten Weiterbildung des Rasierapparatekopfes ist die Rasierklinge im wesentlichen von der Oberseite her auf eine Plattform des Kunststoffkörpers diesen eingesetzt und ist dabei durch den Draht gehalten. Somit wird der Draht gleichzeitig zur Befestigung der Rasierklinge auf der Plattform benutzt, so daß somit eine anderweitige Befestigung beispielsweise in Form einer Vernietung entfällt.

Sofern eine Doppelrasierklinge vorgesehen ist, wird in einer Weiterbildung vorgeschlagen, daß die beiden Rasierklingen beidseits eines dazwischen angeordneten Abstandhalters an diesem befestigt sind, wobei die so gebildete Rasierklinge/Abstandhalter/Rasierklinge-Einheit im wesentlichen von der Oberseite her auf eine Plattform des Kunststoffkörpers in diesen eingesetzt ist und dabei durch den Draht gehalten ist. Hierbei gelten entsprechend die bei der Einfachrasierklinge erwähnten Vorteile, insbesondere daß durch diese Befestigung eine Vernietung entfällt.

Sofern der Rasierapparatekopf eine vorzugsweise mit einer treppenartigen Längsprofilierung versehene vordere Führungsleiste sowie eine hintere Abdeckkappe aufweist, wird in einer Weiterbildung der Erfindung vorgeschlagen, daß der Draht im Bereich der Führungsleiste und der Abdeckkappe unterhalb von diesen Teilen geführt und durch diese abgedeckt ist. Der Draht verläuft somit zwischen der Führungsleiste bzw. der Abdeckkappe und dem eigentlichen Kunststoffkörper mit der Klingenplattform. Damit wird erreicht, daß die Funktion der vorderen Führungsleiste insbesondere mit ihrer treppenartigen Längsprofilierung nicht durch die reibungsmindernden Drahtabschnitte reduziert wird, da die vordere Führungsleiste besonders zur Vorspannung der Haut benötigt wird. Entsprechendes gilt auch für die Funktion der Abdeckkappe, die nicht durch einen darüber verlaufenden Draht beeinträchtigt wird.

In einer bevorzugten Weiterbildung dieses Gedankens sind die Führungsleiste und die Abdeckkappe über Seitenleisten, insbesondere über Seitenwände unter Belassung einer mittleren Öffnung im Bereich der Schneidkante(n) der Rasierklinge(n) miteinander verbunden und das so ausgebildete Oberteil des Kunststoffkörpers ist auf das Basisteil des Kunststoffkörpers mit der auf einer Plattform des Basisteils mittels des Drahtes befestigten Rasierklinge(n) aufgesetzt und mit diesem fest verbunden. Durch dieses aus der vorderen Führungsleiste, der hinteren Abdeckkappe und den Seitenleisten gebildete einstückige Oberteil ist somit eine einfache Montage des Rasierapparatekopfes und dabei insbesondere der Rasierklingeneinheit geschaffen. Nach Befestigung der Einfach- oder insbesondere Doppelrasierklinge auf der Plattform des Basisteils mittels des Drahtes muß lediglich das Oberteil im wesentlichen von oben auf das Basisteil aufgesteckt und mit diesem fest verbunden werden. Dies kann beispielsweise durch Verrasten oder auf andere Art und Weise geschehen.

Damit der Draht nicht stört und um ihm eine zusätzliche Führung zu geben, weisen in einer Weiterbildung die dem Draht zugewandten Innenseiten der Führungsleiste und der Abdeckkappe Aufnahmerillen für den Draht auf.

In einer Weiterbildung des Oberteils weist dieses Ausnehmungen auf, die mit den Vorsprüngen des Basisteils des Kunststoffkörpers ineinandergreifen. Dadurch ist eine optimale gegenseitige Zuordnung des Oberteils mit dem Basisteil des Kunststoffkörpers geschaffen.

In einer Weiterbildung der Abdeckkappe ist diese mit einem reibungsmindernden Gleitstreifen versehen. Vorzugsweise ist dabei dieser Gleitstreifen bezüglich des Kunststoffkörpers konvex gekrümmt, wobei sich die Krümmungslinie parallel zur Schneidkante der Rasierklinge erstreckt, und weist in einer bevorzugten Ausbildung einen vorderen, im wesentlichen ebenen oder bezüglich des Kunststoffkörpers leicht konvex gekrümmten Gleitstreifenschenkel sowie einen dazu abgewinkelten hinteren, ebenfalls im wesentlichen ebenen oder bezüglich des Kunststoffkörpers leicht konvex gekrümmten Gleitstreifens henkel auf, die durch einen Bogen miteinander verbunden sind. Der so über die Abdeckkappe gebogene Gleitstreifen kann mittels eines besonderen Heißformverfahrens geschaffen und aufgebracht werden. Der besondere Vorteil liegt dabei darin, daß der Gleitstreifen auch am Ende des Rasierapparatekopfes besser wirksam wird. Da die Haut beim Rasieren gespannt und eingedrückt wird, bildet sich am Ende des Rasierapparatekopfes eine Wulst aus. Der im Radius geformte Gleitstreifen gleitet in diesem Bereich optimal und erhöht somit die sanfte Rasur.

Ein Ausführungsbeispiel eines erfindungsgemäßen Rasierapparatekopfes in Form einer Rasierklingeneinheit eines Naßrasierapparates wird nachfolgend anhand der Zeichnungen dargestellt. In diesen zeigt:
- Fig. 1: eine Draufsicht auf eine Rasierklingeneinheit;
- Fig. 2: eine Vorderansicht der Rasierklingeneinheit;
- Fig. 3: eine Rückansicht der Rasierklingeneinheit;
- Fig. 4: eine Unteransicht der Rasierklingeneinheit;
- Fig. 5: eine Seitenansicht der Rasierklingeneinheit in vergrößertem Maßstab;
- Fig. 6: einen Schnitt entlang der Linie VI-VI in Fig. 1 durch die Rasierklingeneinheit in vergrößertem Maßstab;
- Fig. 7: eine Draufsicht auf das Basisteil der Rasierklingeneinheit ohne das durch die vordere Führungsleiste, die hintere Abdeckkappe sowie die Seitenwände gebildete, aufgesetzte Oberteil;
- Fig. 8: eine Vorderansicht des Basisteils;
- Fig. 9: eine Rückansicht des Basisteils;
- Fig. 10: eine Unteransicht des Basisteils;
- Fig. 11: eine Seitenansicht des Basisteils in vergrößertem Maßstab.

Ein Rasierapparatekopf in Form einer sogenannten Rasierklingeneinheit für einen Naßrasierapparat, die am vorderen Ende eines nicht dargestellten Handgriffes befestigt werden kann, besteht aus einem Kunststoffkörper 1, in dem zwei Rasierklingen 2 angeordnet sind, deren Schneidkanten 3 parallel und versetzt hintereinander verlaufen.

Der Kunststoffkörper 1 besteht aus einem Basisteil 4 mit den Rasierklingen 2 sowie aus einem auf dieses Basisteil 4 aufgesetztes Oberteil 5.

Das Basisteil 4 des Kunststoffkörpers 1 weist zunächst im Innern Durchführungsschlitze 6 auf. Oberseitig definiert das Basisteil 4 eine Plattform 7 für die Rasierklingen 2. Zu diesem Zweck ist zwischen den beiden Rasierklingen 2 sandwichartig ein Abstandhalter 8 angeordnet, wobei die beiden Rasierklingen 2 fest mit diesem Abstandhalter 8 verbunden sind. Diese bilden somit eine Rasierklinge/Abstandhalter/Rasierklinge-Einheit 9. Diese wird von oben auf die Plattform 7 des Basisteils 4 aufgesetzt, wobei zu diesem Zweck der Abstandhalter 8 seitlich übersteht und in seitlichen Ausnehmungen 10 des Basisteils 4 aufgenommen ist.

Gehalten wird die Einheit 9 mittels eines zickzackförmig verlaufenden Drahtes 11, der über die Oberseite 12 der Einheit 9 und somit des Basisteils 4 des Kunststoffkörpers 1 geführt ist. Zur Führung des Drahtes 11 weist das Basisteil 4 an der Vorderseite 13 im unteren Bereich nach unten gerichtete, angeformte Vorsprünge 14 auf, die als längliche Leisten ausgebildet sind. Die Breite dieser Vorsprünge 14 in Richtung der Schneidkanten 3 der Rasierklingen 2 gesehen entspricht dabei im wesentlichen dem Abstand zwischen den Vorsprüngen 14. Im vorderen Bereich weisen dabei die Vorsprünge 14 einen hochgezogenen Ansatz 15 auf.

Entsprechend weist die Rückseite 16 des Basisteils 4 Vorsprünge 14' auf, welche nach hinten gerichtet sind. Diese Vorsprünge 14' füllen dabei die Lücken zwischen den Vorsprüngen 14 der Vorderseite 13 aus. Entsprechend den Vorsprüngen 14 weisen auch die Vorsprünge 14' Ansätze 15' auf, die jedoch nach unten gerichtet sind. Schließlich sind an der Rückseite 16 des Basisteils 4 endseitig jeweils Befestigungsvorsprünge 17 angeformt.

Der Draht 11 ist zunächst mit seinem einen Ende am einen Befestigungsvorsprung 17 befestigt. Anschließend ist er über die Einheit 9 nach vorne zum Vorsprung 14 geführt und um diesen herumgeführt, um anschließend um 180° wieder nach hinten über die Einheit 9 zu verlaufen, wo der Draht 11 um den dortigen Vorsprung 14' herum geführt ist. Der Draht 11 wird so nacheinander um die Vorsprünge 14 und 14' geführt, um schließlich mit seinem anderen Ende am Befestigungsvorsprung 17 auf der anderen Seite des Basisteils 4 befestigt zu werden. Die Abschnitte des Drahtes 11 verlaufen dabei im Bereich der Oberseite 12 parallel zueinander und mit im wesentlichen konstanten Abständen. Der Draht 11 hält einerseits die Einheit 9 fest auf der Plattform 7 des Basisteils 4 und verhindert zum anderen Hautverletzungen.

Das Oberteil 5 ist ein einstückiges Kunststoffbauteil und weist zunächst eine vordere Führungsleiste 18 auf. Diese erstreckt sich parallel zu den Schneidkanten 3 der Rasierklingen 2 und weist eine treppenartige Längsprofilierung 19 auf. Im hinteren Bereich ist eine Abdeckkappe 20 vorgesehen. Diese weist oberseitig einen Gleitstreifen 21 auf. Dieser ist konvex gekrümmt und weist zunächst einen ersten Gleitstreifenschenkel 22 sowie einen dazu spitz abgewinkelten zweiten Gleitstreifenschenkel 22' auf, die durch einen Bogen 23 miteinander verbunden sind. Der Winkel zwischen den Gleitstreifenschenkeln 22,22' kann auch rechtwinklig oder stumpf sein. Die beiden Gleitstreifenschenkel 22,22' sind dabei im wesentlichen eben oder leicht konvex gekrümmt ausgebildet. Die Herstellung eines derartigen Gleitstreifens 21 ist mittels eines besonderen Heißformverfahrens möglich. Der besondere Vorteil dieses Gleitstreifens 21 liegt darin, daß er auch am Ende der Rasierklingeneinheit besser wirksam wird. Da die Haut beim Rasieren gespannt und eingedrückt wird, bildet sich am Ende der Rasierklingeneinheit eine Wulst aus. Der im Radius geformte Gleitstreifen 21 gleitet dabei in diesem Bereich besser und erhöht somit die sanfte Rasur.

Die vordere Führungsleiste 18 und die hintere Abdeckkappe 20 sind durch Seitenwände 24 miteinander verbunden. Zwischen diesen Teilen befindet sich eine Öffnung 25 im Bereich der Schneidkanten 3 der Rasierklingen 2, wie insbesondere die Draufsicht gemäß Fig. 1 erkennen läßt.

Sowohl die Innenseite der Führungsleiste 18 als auch die Innenseite der Abdeckkappe 20 weist Aufnahmerillen 26 für den Draht 11 auf. Unterhalb der Führungsleiste 18 sind Ausnehmungen 27 vorgesehen, die mit den Vorsprüngen 14 des Basisteils 4 korrespondierend ineinandergreifen. Rückseitig weist das aus der Führungsleiste 18, der Abdeckkappe 20 und den Seitenwänden 24 gebildete Oberteil 5 Durchführungsöffnungen 28 auf, welche mit entsprechenden Durchführungsöffnungen im Abstandhalter 8 korrespondieren.

Im fertig montierten Zustand wird das Oberteil 5 auf das Basisteil 4 mit der durch den Draht 11 befestigten Einheit 9 von oben aufgesteckt und beispielsweise durch Verrastung oder auf andere Art und Weise gesichert. Dort wo das Oberteil 5 innenseitige Aufnahmerillen 26 aufweist, verläuft darin der Draht 11.

Der Verlauf des Drahtes 11 im Bereich der Oberseite 12 bringt den Vorteil mit sich, daß die Unterseite 29 des Kunststoffkörpers 1 frei bleibt und damit entsprechende Befestigungssysteme vorgesehen werden können.

### Bezugszeichenliste

- 1: Kunststoffkörper
- 2: Rasierklinge
- 3: Schneidkante
- 4: Basisteil
- 5: Oberteil
- 6: Durchführungsschlitz
- 7: Plattform
- 8: Abstandhalter
- 9: Rasierklinge/Abstandhalter/Rasierklinge-Einheit
- 10: Ausnehmung
- 11: Draht
- 12: Oberseite
- 13: Vorderseite
- 14: Vorsprung
- 14': Vorsprung
- 15: Ansatz
- 15': Ansatz
- 16: Rückseite
- 17: Befestigungsvorsprung
- 18: Führungsleiste
- 19: Längsprofilierung
- 20: Abdeckkappe
- 21: Gleitstreifen
- 22: Gleitstreifenschenkel
- 22': Gleitstreifenschenkel
- 23: Bogen
- 24: Seitenwand
- 25: Öffnung
- 26: Aufnahmerille
- 27: Ausnehmung
- 28: Durchführungsöffnung
- 29: Unterseite

## Patentansprüche

1. Am vorderen Ende eines Handgriffs angeordneter Rasierapparatekopf, insbesondere Rasierklingeneinheit, eines Naßrasierapparates,
bei dem in einem eine vordere Führungsleiste (18) sowie eine hintere Abdeckkappe (20) aufweisenden Kunststoffkörper (1) eine Einfach- oder Doppelrasierklinge (2) angeordnet ist,
wobei im Bereich der die Andrückfläche auf die Haut definierenden Oberseite (12) des Rasierapparatekopfes über die Schneidkante(n) (3) der Rasierklinge(n) (2) parallel zur Rasierrichtung und mit Abstand zueinander Abschnitte eines Drahtes (11) verlaufen, wobei der Kunststoffkörper (1) sowohl im Bereich der durch die vordere Führungsleiste (18) definierten Vorderseite (13) als auch im Bereich der durch die hintere Abdeckkappe (20) definierten Rückseite (16) über die Länge verteilt Führungselemente für den Draht (11) aufweist,
**dadurch gekennzeichnet**,
daß der Draht (11) mittels der Führungselemente über die Oberseite (12) des Rasierapparatekopfes verlaufend zickzackförmig zwischen der Vorderseite (13) und der Rückseite (16) vor und zurück geführt ist.

2. Rasierapparatekopf nach Anspruch 1, dadurch gekennzeichnet, daß die Führungselemente als Vorsprünge (14,14') des Kunststoffkörpers (1) ausgebildet sind, um die herum der Draht (11) geführt ist.

3. Rasierapparatekopf nach Anspruch 2, dadurch gekennzeichnet, daß die Breite der Vorsprünge (14,14') den Zwischenabständen zwischen den Vorsprüngen (14,14') entspricht.

4. Rasierapparatekopf nach einem der Ansprüche 1 bis 3, dadurch gekennzeichnet, daß der Kunststoffkörper (1) vorzugsweise im Bereich der Rückseite (16) endseitig jeweils einen Befestigungsvorsprung (17) zum Befestigen der beiden Drahtenden aufweist.

5. Rasierapparatekopf nach einem der Ansprüche 1 bis 4, dadurch gekennzeichnet, daß die Rasierklinge (2) von der Oberseite (12) her auf eine Plattform (7) des Kunststoffkörpers (1) in diesen eingesetzt ist und dabei durch den Draht (11) gehalten ist.

6. Rasierapparatekopf nach Anspruch 5, wobei eine Doppelrasierklinge vorgesehen ist, dadurch gekennzeichnet, daß die beiden Rasierklingen (2) beidseits eines dazwischen angeordneten Abstandhalters (8) an diesem befestigt sind, wobei die so gebildete Rasierklinge/Abstandhalter/Rasierklinge-Einheit (9) von der Oberseite (12) her auf eine Plattform (7) des Kunststoffkörpers (1) in diesen eingesetzt ist und dabei durch den Draht (11) gehalten ist.

7. Rasierapparatekopf nach einem der Ansprüche 1 bis 6, wobei dieser eine vorzugsweise mit einer treppenartigen Längsprofilierung (19) versehene vordere Führungsleiste (18) sowie eine hintere Abdeckkappe (20) aufweist, dadurch gekennzeichnet, daß der Draht (11) im Bereich der Führungsleiste (18) und der Abdeckkappe (20) unterhalb von diesen Teilen geführt und durch diese abgedeckt ist.

8. Rasierapparatekopf nach Anspruch 7, dadurch gekennzeichnet, daß die Führungsleiste (18) und die Abdeckkappe (20) über Seitenleisten, insbesondere über Seitenwände (24) unter Belassung einer mittleren Öffnung (25) im Bereich der Schneidkante(n) (3) der Rasierklinge(n) (2) miteinander verbunden sind und das so ausgebildete Oberteil (5) des Kunststoffkörpers auf das Basisteil (4) des Kunststoffkörpers (1) mit der auf einer Plattform (7) des Basisteils (4) mittels des Drahtes (11) befestigten Rasierklinge(n) (2) aufgesetzt und mit diesem fest verbunden ist.

9. Rasierapparatekopf nach Anspruch 7 oder 8, dadurch gekennzeichnet, daß die dem Draht (11) zugewandte Innenseite der Führungsleiste (18) und der Abdeckkappe (20) Aufnahmerillen (26) für den Draht (11) aufweisen.

10. Rasierapparatekopf nach Anspruch 2 sowie nach Anspruch 8, dadurch gekennzeichnet, daß das Oberteil (5) Ausnehmungen (27) aufweist, die mit den Vorsprüngen (14,14') des Basisteils (4) des Kunststoffkörpers (1) ineinandergreifen.

11. Rasierapparatekopf nach einem der Ansprüche 7 bis 10, dadurch gekennzeichnet, daß die Abdeckkappe (20) mit einem Gleitstreifen (21) versehen ist.

12. Rasierapparatekopf nach Anspruch 11, dadurch gekennzeichnet, daß der Gleitstreifen (21) bezüglich des Kunststoffkörpers (1) konvex gekrümmt ist, wobei sich die Krümmungslinie parallel zur Schneidkante (3) der Rasierklinge (2) erstreckt.

13. Rasierapparatekopf nach Anspruch 12, dadurch gekennzeichnet, daß der Gleitstreifen (21) einen vorderen, ebenen oder bezüglich des Kunststoffkörpers (1) leicht konvex gekrümmten Gleitstreifenschenkel (22) sowie einen dazu abgewinkelten hinteren, ebenfalls ebenen oder bezüglich des Kunststoffkörpers (1) leicht konvex gekrümmten Gleitstreifenschenkel (22') aufweist, die durch einen Bogen (23) miteinander verbunden sind.

## Claims

1. A razor head, in particular a razor blade unit, arranged on the front end of a razor handle, of a wet razor,
in which a single or twin razor blades 2 are arranged in a plastic body 1 having a front guardbar 18 as well as a rear cap 20,
whereby a wire 11 runs in the region of the contact surface with the skin of the upper side 12 of the razor head over the cutting edges 3 of the razor blades 2 parallel to the shaving direction and with spaced portions between each other, whereby the plastic body 1 comprising guiding elements for the wire both in the region of the front side 13 forming the guardbar 18 as well as in the region of the rear side 16 defined by the cap 20,
characterised in that,
the wire 11 is guided between the upper side 12 and the front side 13 of the razor head back and forth in a zig zagged manner by means of the guiding elements.

2. A razor head according to claim 1, characterised in that the guiding elements are formed as projections 14, 14' of the plastic body 1, around which the wire is guided.

3. A razor head according to claim 2, characterised in that, the width of the projections 14, 14' corresponds to the distances between the projections 14, 14'.

4. A razor head according to any one of claims 1 to 3, characterised in that the plastic body 1, comprises, preferably in the region of the rear side 16, a fixing projection at each end to fix the two ends of the wire.

5. A razor head according to any one of claims 1 to 4, characterised in that, the razor blade 2 is fitted on the platform 7 from the upper side 12 of the plastic body and is thereby held by the wire 11.

6. A razor head according to claim 5, whereby a twin razor blade is provided, characterised in that the two razor blades 2 are fixed to each side of a spacer 8 arranged between them, whereby the so formed razor blade/ spacer/ razor blade unit 9 is fitted on the platform 7 from the upper side 12 of the plastic body 1 and thereby held by the wire 11.

7. A razor head according to any one of claims 1 to 6, whereby it is preferably comprising a guardbar 18 having a stepped longitudinal profiling as well as a cover cap 20, characterised in that, the wire 11 in the vicinity of the guardbar and cover cap the wire is guided below these components and covered thereby.

8. A razor head according to claim 7, characterised in that the guardbar 18 and the cover cap 20 are interconnected by side strips in particular by side walls, while leaving a central opening 25 in the region of the cutting edge or edges 3 of the razor blade (s) 2; and that the thus formed upper part 5 of the plastic body 1 is placed upon the base member 4 of the plastic body 1 with its razor blade(s) 2 fitted to a platform 7 of the base member 4 by means of the wire 11, and by this means fixedly secured thereto.

9. A razor head according to claim 7 or 8, characterised in that the inner sides of the guardbar 18 and cover 20 that face the wire 11 are provided with receiving grooves 26 for the wire 11.

10. A razor head according to claim 2 or claim 8, characterised in that the upper part 5 is provided with recesses 27 that inter engage with the projections 14, 14' of the base member 4 of the plastic body 1.

11. A razor head according to any one of claims 7 to 10, characterised in that the cover 20 is provided with a friction-reducing glide strip 21.

12. A razor head according to claim 11, characterised in that the glide strip 21 is preferably convexly curved with respect to the plastic body 1, whereby the line of curvature is parallel to the cutting edges 3 of the razor blades 2.

13. A razor head according to claim 12, characterised in that the glide strip 21 comprises a forward, essentially planar or with respect to the plastic body 1 slightly convexly curved leg 22 as well as a rear, similarly essentially planar or with respect to the plastic body 1 slightly convexly curved leg 22', with these two legs being interconnected via a rounded portion 23.

## Revendications

1. Tête de rasage disposée à l'extrémité avant d'une poignée, notamment unité de lames pour rasoir mécanique, dans laquelle une lame de rasage simple ou double (2) est disposée dans un corps en matière plastique (1) comportant une moulure de guidage avant (18), ainsi qu'un capuchon de recouvrement arrière (20), des tronçons d'un fil mécanique (11) s'étendant dans la zone supérieure (12) de la tête de rasage constituant la surface d'application sur la peau, ces tronçons passant sur l'arête de coupe ou les arêtes de coupe (3) de la ou des lames de rasage (2) parallèlement à la direction de rasage et à distance l'un de l'autre, le corps en matière plastique (1) comportant des éléments de guidage du fil (11) répartis sur sa longueur aussi bien dans la zone du côté avant (13) défini par la moulure de guidage avant (18) que dans la zone du côté arrière (16) défini par le capuchon de recouvrement arrière (20), caractérisée en ce que le fil (11) est, au moyen des éléments de guidage, en passant sur la zone supérieure (12) de la tête de rasage, guidée vers l'avant et vers l'arrière en zigzag entre le côté avant (13) et le côté arrière (16).

2. Tête de rasage selon la revendication 1, caractérisée en ce que les éléments de guidage sont constitués sous forme de saillies (14,14') du corps en matière plastique (1), le fil (11) étant guidé autour de ces saillies.

3. Tête de rasage selon la revendication 2, caractérisée en ce que la largeur des saillies (14,14') est égale à l'intervalle entre ces saillies (14,14').

4. Tête de rasage selon l'une des revendications 1 à 3, caractérisée en ce que le corps en matière plastique (1) comporte à chaque extrémité une saillie de fixation (17) pour fixer les deux extrémités du fil, ces saillies étant de préférence disposées dans la zone du côté arrière (16).

5. Tête de rasage selon l'une des revendications 1 à 4 caractérisée en ce que la lame de rasage (2) est engagée dans le corps en matière plastique (1), par la zone supérieure (12) jusque sur un appui de lames (7) de ce corps et y est maintenue par le fil (11).

6. Tête de rasage selon la revendication 5, dans laquelle il est prévu une lame de rasage double caractérisée en ce que les deux lames de rasage (2) sont fixées sur un support d'entretoisement (8) d'un côté et de l'autre de ce support disposé entre elles, l'unité (9) à lame de rasage/support d'entretoisement/lame de rasage ainsi formée étant engagée dans le corps en matière plastique (1) par la zone supérieure (12) jusque sur un appui de lames (7) de ce corps et y est maintenue par le fil (11).

7. Tête de rasage selon l'une des revendications 1 à 6, comportant une moulure de guidage avant (18) présentant de préférence un profil longitudinal en escalier (19) ainsi qu'un capuchon de recouvrement arrière (20), caractérisée en ce que dans la zone de la moulure de guidage (18) et du capuchon de recouvrement (20), le fil (11) est guidé sous ces éléments et est recouvert par ceux-ci.

8. Tête de rasage selon la revendication 7 caractérisée en ce que la moulure de guidage (18) et le capuchon de recouvrement (20) sont assemblés entre eux par l'intermédiaire de nervures latérales, notamment de parois latérales (24) en ménageant une ouverture médiane (25) dans la zone de l'arête de coupe ou des arêtes de coupe (3) de la ou des lames de rasage (2), la partie supérieure (5) du corps en matière plastique (1) ainsi formée étant posée sur la partie de base (4) de ce corps en matière plastique avec la ou les lames de rasage (2) fixées sur un appui de lames (7) de la partie de base (4) au moyen du fil (11), cette partie supérieure étant assemblée solidairement avec cette partie de base.

9. Tête de rasage selon la revendication 7 ou la revendication 8, caractérisée en ce que les surfaces intérieures de la moulure de guidage (18) et du capuchon de recouvrement (20), dirigées vers le fil (11), présentent des rainures de réception (26) pour ce fil (11).

10. Tête de rasage selon la revendication 2 ainsi que selon la revendication 8, caractérisée en ce que la partie supérieure (5) présente des évidements (27) qui engrènent avec les saillies (14,14') de la partie de base (4) du corps en matière plastique (1).

11. Tête de rasage selon l'une des revendications 7 à 10, caractérisée en ce que le capuchon de recouvrement (20) est muni d'une bande de glissement (21).

12. Tête de rasage selon la revendication 11, caractérisée en ce que la bande de glissement (21) est incurvée avec une forme convexe par rapport au corps en matière plastique (1), la ligne de courbure s'étendant parallèlement à l'arête de coupe (3) de la lame de rasage (2).

13. Tête de rasage selon la revendication 12, caractérisée en ce que la bande de glissement (21) présente une branche de glissement avant (22) plane ou incurvée de façon légèrement convexe par rapport au corps en matière plastique (1) ainsi qu'une branche de glissement arrière (22') faisant un angle avec la première, également plane ou incurvée de façon légèrement convexe par rapport au corps en matière plastique (1), ces branches étant reliées l'une à l'autre par un arc.
